# FASCICULE DE BREVET EUROPEEN

(11) **EP 3 052 705 B1**
(45) Date de publication et mention de la délivrance du brevet: **19.07.2017**
(21) Numéro de dépôt: 14781476.8
(22) Date de dépôt: 22.09.2014
(51) Int. Cl.: E02D 29/14

(54) **ENSEMBLE DE TAMPONS, DISPOSITIF DE VOIRIE ET UTILISATION CORRESPONDANTS**
ANORDNUNG VON DECKEL, FAHRBAHNVORRICHTUNG UND ENTSPRECHENDE VERWENDUNG
ASSEMBLY OF COVERS, ROADWAY DEVICE AND CORRESPONDING USAGE

(30) Priorité: 30.09.2013 FR 1359395
(43) Date de publication de la demande: 10.08.2016
(73) Titulaire: Saint-Gobain PAM, 21 Avenue Camille Cavallier 54700 Pont-à-Mousson (FR)
(72) Inventeur: ROYER, Jean-Claude, F-54700 Lesmenils (FR); ROTHARMEL, Vincent, F-54121 Vandieres (FR)
(74) Mandataire: Lavoix
(86) Numéro de dépôt international: PCT/EP2014/070150
(87) Numéro de publication internationale: WO 2015/044092

(56) Documents cités:
- FR-A1- 2 937 061
- FR-A1- 2 950 085

## Description

La présente invention concerne un ensemble de tampons pour un dispositif de voirie, du type comprenant un premier tampon et un second tampon,
le premier tampon comportant un premier côté de liaison et un premier voile qui s'étend selon un premier plan de voile et qui comprend une surface supérieure, et
le second tampon comportant un second côté de liaison adjacent au premier côté de liaison et un second voile qui s'étend selon un second plan de voile et qui comprend une surface supérieure.

Un tel ensemble est connu de FR2937061.

On connaît dans l'état de la technique des dispositifs de voirie, tels que des regards d'accès à des installations de télécommunication, comprenant un cadre et deux tampons triangulaires.

Dans un premier cas, les tampons ne sont pas reliés, sont logés individuellement dans le cadre et doivent être mis individuellement dans la position ouverte afin de permettre à un opérateur d'accéder aux installations souterraines recouvertes par le regard d'accès. Ceci nécessite la manipulation de deux tampons.

Dans un second cas, les deux tampons sont reliés l'un à l'autre par des moyens de liaison très « lâches », tels que deux axes goupillés, qui laissent un grand jeu de débattement entre les deux tampons. Ces moyens de liaison nécessitent deux clés de préhension et deux opérateurs afin d'ouvrir ou de fermer le regard d'accès. De plus, ces moyens de liaison créent des difficultés de soulèvement et des risques de coincement des tampons dans le cadre.

Il existe également des tampons quadrilatères. Dans la configuration fermée du regard d'accès et du fait que ces tampons présentent quatre points d'appui, ils peuvent boiter dans le cadre lorsque des véhicules circulent sur le tampon, ce qui génère du bruit.

L'invention a pour but de proposer un ensemble de tampons qui permette une manipulation simple et économique du regard d'accès.

Un autre but de l'invention est de fournir un ensemble de tampons pouvant s'ouvrir suivant des sens d'ouverture différents.

Un autre but de l'invention est de fournir un ensemble de tampons qui ne génère pas de bruit d'instabilité lors du passage de véhicules sur le regard d'accès.

Un autre but de l'invention est la fabrication économique et simple de l'ensemble de tampons.

A cet effet, l'invention a pour objet un ensemble de tampons, tel qu'indiqué ci-dessus, caractérisé en ce que l'ensemble de tampons comprend des moyens de liaison reliant le premier tampon au second tampon le long des premier et second côtés de liaison,
en ce que les moyens de liaison comprennent des moyens de charnière définissant un axe de charnière entre le premier tampon et le second tampon le long des premier et second côtés de liaison, et
en ce que les moyens de liaison comprennent des premiers moyens de butée adaptés pour limiter l'angle de brisure du second tampon par rapport au premier tampon autour de l'axe de charnière à un premier angle limite et ceci dans un sens de rotation dirigeant les deux surfaces supérieures l'une vers l'autre.

Selon des modes de réalisation particuliers, l'ensemble selon l'invention comporte l'une ou plusieurs des caractéristiques suivantes :
- l'ensemble de tampons comporte des seconds moyens de butée adaptés pour limiter l'angle de brisure du second tampon par rapport au premier tampon autour de l'axe de charnière à un second angle limite et ceci dans un sens de rotation dirigeant les deux surfaces supérieures l'une à l'opposé de l'autre ;
- les moyens de charnière comprennent :
   - deux premières saillies disposées sur le premier tampon, dirigées vers le second tampon et adaptées pour s'opposer à un déplacement relatif du premier tampon par rapport au second tampon perpendiculairement au premier plan de voile et
   - deux secondes saillies disposées sur le second tampon, dirigées vers le premier tampon et adaptées pour s'opposer à un déplacement relatif du second tampon par rapport au premier tampon perpendiculairement au second plan de voile ;
- les premiers moyens de butée comprennent un élément de butée comportant deux surfaces de butée dirigées l'une vers l'autre, notamment un boulon ou une goupille ;
- les premiers moyens de butée sont réglables de telle sorte que le premier angle limite est réglable ;
- les premiers moyens de butée comportent des moyens d'amortissement, notamment des éléments amortisseurs en matière plastique ;
- le premier tampon et le second tampon sont identiques, notamment le second tampon est tourné de 180° par rapport au premier tampon ;
- au moins un tampon, et de préférence le premier et le second tampon, est/sont fabriqué/s d'une seule pièce, notamment en fonte ; et
- chaque tampon comporte trois, de préférence exactement trois, surfaces d'appui sur un cadre.

L'invention a également pour objet un dispositif de voirie, notamment regard d'accès à des installations de télécommunication, du type comportant un cadre, caractérisé en ce que le dispositif de voirie comporte en outre un ensemble de tampons tel que défini ci-dessus.

L'invention a également pour objet l'utilisation d'un dispositif de voirie tel que défini ci-dessus, comprenant les étapes successives suivantes :
- soulèvement du premier tampon par rapport au second tampon en rotation autour de l'axe de charnière pendant que le second tampon reste en appui sur des surfaces d'appui du cadre jusqu'à ce que le second tampon et le premier tampon forment le premier angle limite,
- soulèvement du premier et du second tampon d'un seul bloc par rapport au cadre, pendant que le premier et le second tampon sont dans la configuration dans laquelle le second tampon et le premier tampon forment le premier angle limite.

L'invention sera mieux comprise à la lecture de la description qui suit, donnée uniquement à titre d'exemple et faite en se référant aux dessins annexés, sur lesquels :
- La figure 1 est une vue de trois-quarts avant d'un dispositif de voirie selon l'invention, dans sa configuration ouverte ;
- la figure 2 est une vue de trois-quarts arrière du dispositif de voirie de la figure 1 ;
- la figure 3 est une vue analogue à celle de la figure 1, l'ensemble de tampons étant dans une position soulevée par rapport au cadre ;
- la figure 4 est une vue de dessous de l'ensemble de tampons de la figure 1 ;
- la figure 5 est une vue en perspective de dessous de l'ensemble de tampons de la figure 1 ;
- la figure 6 est une vue en coupe selon la ligne VI-VI de la figure 4 ;
- la figure 7 est une vue correspondant à la vue de la figure 4, des deux tampons de l'ensemble de tampons, à l'état détaché ;
- la figure 8 est une vue en perspective du dessous d'un tampon du dispositif de voirie de la figure 1 ;
- la figure 9 est une vue en plan de dessus du cadre du dispositif de voirie de la figure 1 ; et
- la figure 10 est une vue identique à celle de la Figure 1 d'une variante du dispositif de voirie selon l'invention.

La figure 1 montre un dispositif de voirie selon l'invention, désigné par la référence générale 2. Le dispositif de voirie 2 est un regard d'accès à des installations de télécommunication. En variante, le dispositif de voirie 2 est un regard d'accès à d'autres installations souterraines, par exemple un regard de chaussée d'accès à des canalisations d'eau.

Le dispositif de voirie 2 comprend un cadre 4 et un ensemble de tampons 6.

Les expressions « supérieure » et « inférieure » seront utilisées par la suite par rapport à l'orientation habituelle du dispositif de voirie 2, le côté « supérieur » étant dirigé vers l'extérieur de l'installation et le côté « inférieur » étant dirigé vers l'intérieur de l'installation.

Le cadre 4 est fabriqué d'une seule pièce, notamment en fonte. En variante, il peut aussi être constitué de plusieurs pièces assemblées de diverses manières, par exemple par soudure.

Le cadre 4 comporte une base de cadre 8, qui s'étend selon un plan de base P-P, et une paroi de cadre 10 s'étendant perpendiculairement par rapport à la base de cadre 8. Le plan de cadre P-P est généralement dirigé parallèlement au sol dans lequel le dispositif de voirie 2 est installé.

Le cadre 4 comporte un premier jeu de surfaces d'appui 12, 14, 16 pour un tampon ainsi qu'un second jeu de surfaces d'appui 18, 20, 22 pour un autre tampon. Chaque surface d'appui 12, 14, 16, 18, 20, 22, 24 s'étend sensiblement parallèlement au plan de cadre P-P. Deux surfaces d'appui 12, 16 du premier jeu de surfaces d'appui sont adjacentes à l'une des surfaces d'appui 18, 22 du second jeu de surfaces d'appui. Les deux autres surfaces d'appui 14 et 20 des jeux de surfaces d'appui sont situées dans des coins opposés du cadre 4.

Toutes les surfaces d'appui sont idéalement coplanaires. En raison des tolérances de fabrication et de la recherche d'une stabilité maximale sous trafic routier intense, à travers un triangle de sustentation le plus grand possible, elles peuvent toutefois être décalées les unes des autres d'un décalage maximal déterminé, qui est par exemple 3 mm. Le décalage maximal déterminé est la distance, mesurée perpendiculairement au plan de cadre P-P, entre les deux surfaces d'appui ayant la plus grande distance mutuelle perpendiculaire au plan de cadre P-P. Ce décalage peut aussi être un décalage angulaire de l'ordre de quelques degrés au maximum, par exemple 3 degrés, avec effet de stabilisation du tampon vers le centre géométrique du regard d'accès.

L'ensemble de tampons 6 comprend un premier tampon 40 et un second tampon 42. Le premier 40 et le second 42 tampon sont fabriqués d'une seule pièce, notamment en fonte.

L'ensemble de tampons 6 est déplaçable par rapport au cadre 4 entre une position fermée, dans laquelle l'ensemble de tampons 6 repose dans le cadre et les plans de voile T1-T1 et T2-T2 sont généralement parallèles au plan de cadre P-P (voir ci après), et une position ouverte, dans laquelle l'ensemble de tampons 6 libère l'ouverture du cadre 4 et est disposé hors du cadre 4.

Les premier 40 et second 42 tampons sont identiques. A l'état monté de l'ensemble de tampons 6, le second tampon 42 est tourné de 180° par rapport au premier tampon 40 autour d'un axe central de symétrie C-C (Figure 6).

Le premier tampon 40 comporte un premier voile 44 s'étendant selon un premier plan de voile T1-T1 (Figure 6) et comprenant une surface supérieure 46 ainsi qu'une surface inférieure 48.

Le premier tampon 40 est de forme sensiblement triangulaire rectangle et délimite trois côtés 50, 52, 54. L'un des côtés 54 est un premier côté de liaison, qui sert à relier le premier tampon 40 au second tampon 42 adjacent. En l'occurrence, le premier côté de liaison est l'hypoténuse du triangle rectangle. Chaque côté 50, 52, 54 est formé par un chant du premier voile 44.

Le premier tampon 40 comprend trois premières nervures de rigidification 56, 58, 60. Chaque première nervure de rigidification 56, 58, 60 s'étend le long de l'un des côtés 50, 52, 54 sur la surface inférieure du premier voile 44. La nervure de rigidification 60 s'étendant le long du premier côté de liaison est une première nervure de liaison.

Le premier tampon 40 comprend trois premières surfaces d'appui 62, 64, 66 de tampon adaptées pour reposer sur le premier jeu de surfaces d'appui 12, 14, 16 du cadre, lorsque l'ensemble de tampons 6 est dans la position fermée.

Les trois premières surfaces d'appui 62, 64, 66 du premier tampon 40 sont parallèles les unes aux autres et parallèles au premier plan de voile T1-T1. Les trois premières surfaces d'appui 62, 64, 66 de tampon sont idéalement coplanaires. En raison des tolérances de fabrication ou d'une géométrie particulière du regard d'accès, elles peuvent toutefois être décalées les unes des autres. Ce décalage est la distance, mesurée perpendiculairement au premier plan de voile T1-T1, entre les deux premières surfaces d'appui 62, 64, 66 de tampon ayant la plus grande distance mutuelle perpendiculaire au premier plan de voile T1-T1. Elles peuvent aussi être décalées angulairement d'un décalage angulaire maximal déterminé, qui est par exemple de 3 degrés, le décalage angulaire correspondant à l'angle réel des premières surfaces d'appui 62, 64, 66 par rapport à un angle théorique déterminé de construction.

Le premier tampon 40 définit un premier sens normal SN1, dirigé depuis la surface supérieure 46 perpendiculairement au premier plan de voile T1-T1. Dans la position fermée, le premier sens normal SN1 est donc dirigé perpendiculairement au plan de cadre P-P. Ce premier sens normal SN1 correspond à un sens de soulèvement du premier tampon 40 lors de son retrait du cadre à partir de la position fermée.

Le second tampon 42 comporte un second voile 74 s'étendant selon un second plan de voile T2-T2 (Figure 6) et comprenant une surface supérieure 76 ainsi qu'une surface inférieure 78.

Le second tampon 42 est de forme sensiblement triangulaire rectangle et délimite trois côtés 80, 82, 84. L'un des côtés 84 est un second côté de liaison, qui sert à relier le second tampon 42 au premier tampon 40 adjacent. En l'occurrence, le second côté de liaison est l'hypoténuse du triangle rectangle. Chaque côté 80, 82, 84 est formé par un chant du second voile 74.

Le second tampon 42 comprend trois secondes nervures de rigidification 86, 88, 90. Chaque seconde nervure de rigidification s'étend le long de l'un des côtés 80, 82, 84 sur la surface inférieure du second voile 74. La nervure de rigidification 90 s'étendant le long du second côté de liaison est une seconde nervure de liaison.

Le second tampon 42 comprend également trois secondes surfaces d'appui 92, 94, 96 de tampon adaptées pour reposer sur le second jeu de surfaces d'appui 18, 20, 22 du cadre 4, lorsque l'ensemble de tampons 6 est dans la position fermée.

Les trois secondes surfaces d'appui 92, 94, 96 du second tampon sont parallèles les unes aux autres et parallèles au second plan de voile T2-T2. Les trois surfaces d'appui 92, 94, 96 sont également idéalement coplanaires. En raison des tolérances de fabrication ou d'une géométrie particulière du regard d'accès, elles peuvent toutefois être décalées les unes des autres d'un décalage maximal déterminé, qui est par exemple 3 mm. Le décalage maximal déterminé est la distance, mesurée perpendiculairement au second plan de voile T2-T2, entre les deux secondes surfaces d'appui 92, 94, 96 du second tampon 42 ayant la plus grande distance mutuelle perpendiculaire au second plan de voile T2-T2. Elles peuvent aussi être décalées angulairement d'un décalage angulaire maximal déterminé, qui est par exemple de 3 degrés, le décalage angulaire correspondant à l'angle réel des secondes surfaces d'appui 92, 94, 96 par rapport à un angle théorique déterminé de construction.

Le second tampon 42 définit un second sens normal SN2, dirigé depuis la surface supérieure 76 perpendiculairement au second plan de voile T2-T2. Dans la position fermée, le second sens normal SN2 est donc dirigé perpendiculairement au plan de cadre P-P. Ce second sens normal SN2 correspond à un sens de soulèvement du second tampon 42 lors de son retrait du cadre à partir de la position fermée.

L'ensemble de tampons 6 comprend des moyens de liaison 100 reliant le premier tampon 40 au second tampon 42 le long des premier 54 et second 84 côtés de liaison.

A cet effet, les moyens de liaison 100 comprennent des moyens de charnière 102 (Figure 7) définissant un axe de charnière X-X entre les premier et second tampons 40, 42 et ceci le long des premier 54 et second 84 côtés de liaison. Les moyens de charnière 102 sont adaptés pour guider les deux tampons 40, 42 l'un par rapport à l'autre autour de l'axe de charnière X-X, de préférence avec un jeu radial déterminé par rapport à l'axe X-X.

Les moyens de charnière 102 comprennent deux premières saillies 104 disposées sur le premier tampon 40, dirigées vers le second tampon 42 et adaptées pour s'opposer à un déplacement relatif du premier tampon 40 par rapport au second tampon 42 dans le premier sens normal SN1 radialement par rapport à l'axe de charnière X-X.

Chaque première saillie 104 est fabriquée d'un seul tenant avec le premier tampon 40 et est de préférence venue de matière avec ce premier tampon 40, par exemple par fonderie. En variante, chaque première saillie 104 est solidaire du premier tampon 40, et rapportée à ce tampon 40, par exemple par soudage. Encore en variante, chaque première saillie 104 est formée par un organe rapporté et fixé d'une manière libérable au premier tampon 40, tel qu'un boulon, une goupille, un clip, une clavette ou tout autre élément permettant de solidariser entre eux les deux tampons 40, 42 tout en laissant les degrés de liberté nécessaires au bon fonctionnement.

Les premières saillies 104 sont disposées sur la première nervure de liaison 60, sont adjacentes à la première surface inférieure 48 et sont notamment alignées axialement selon l'axe de charnière X-X. Lorsque les deux tampons 40, 42 sont assemblés, les premières saillies 104 s'appliquent sur la seconde surface inférieure 78.

Les premières saillies 104 sont disposées respectivement à des distances D1 et D2 de l'axe central C-C, mesurées le long de l'axe de charnière X-X. Les distances D1 et D2 diffèrent l'une de l'autre au moins de la largeur L des premières saillies 104 mesurée le long de l'axe de charnière X-X. Les premières saillies 104 sont donc disposées de telle sorte que, lorsque le tampon 40 est tourné de 180° depuis une position initiale autour de l'axe central de symétrie C-C, les premières saillies 104 ne chevauchent pas les premières saillies 104 à la position initiale.

Le premier voile 44 est muni d'un évidement 106 à l'emplacement de chaque première saillie 104 qui dégage entièrement chaque première saillie 104 dans le premier sens normal SN1.

Les moyens de charnière 102 comprennent deux secondes saillies 108 disposées sur le second tampon 42, dirigées vers le premier tampon 40 et adaptées pour s'opposer à un déplacement relatif du second tampon 42 par rapport au premier tampon 40 dans le second sens normal SN2 radialement par rapport à l'axe de charnière X-X.

Chaque seconde saillie 108 est fabriquée d'un seul tenant avec le second tampon 42 et est de préférence venue de matière avec ce second tampon 42, par exemple par fonderie. En variante, chaque seconde saillie 108 est solidaire du second tampon 42, et rapportée à ce tampon 42, par exemple par soudage. Encore en variante, chaque seconde saillie 108 est formée par un organe rapporté et fixé d'une manière libérable au second tampon 42, tel qu'un boulon, une goupille, un clip, une clavette ou tout autre élément permettant de solidariser entre eux les deux tampons 40, 42 tout en laissant les degrés de liberté nécessaires au bon fonctionnement.

Les secondes saillies 108 sont disposées sur la seconde nervure de liaison 90, sont adjacentes à la seconde surface inférieure 78 et sont notamment alignées axialement selon l'axe de charnière X-X. Lorsque les deux tampons 40, 42 sont assemblés, les secondes saillies 108 s'appliquent sur la première surface inférieure 48.

Les secondes saillies 108 sont disposées respectivement à des distances D1 et D2 de l'axe central C-C, mesurées le long de l'axe de la charnière X-X. Les distances D1 et D2 diffèrent l'une de l'autre au moins de la largeur L des secondes saillies 108 mesurée le long de l'axe de charnière X-X. Les secondes saillies 108 sont donc disposées de telle sorte que, lorsque le tampon 42 est tourné de 180° depuis une position initiale autour de l'axe central de symétrie C-C, les secondes saillies 108 ne chevauchent pas les secondes saillies 108 à la position initiale.

Le second voile 74 est muni d'un évidement 110 à l'emplacement de chaque seconde saillie 108 qui dégage entièrement chaque seconde saillie 108 dans le second sens normal SN2.

L'ensemble de tampons 6 définit une configuration alignée, dans laquelle le premier plan de voile T1-T1 et le second plan de voile T2-T2 sont coplanaires. L'ensemble de tampons 6 définit également un angle de brisure qui est l'angle de décalage du premier plan de voile T1-T1 par rapport au second plan de voile T2-T2 autour de l'axe de charnière X-X en partant de la configuration alignée.

L'ensemble de tampons 6 comprend en outre des premiers moyens de butée 112 adaptés pour limiter l'angle de brisure (Figure 6) du second tampon 42 par rapport au premier tampon 40 autour de l'axe de charnière X-X à un premier angle limite α1 et ceci dans un sens de rotation dirigeant les deux surfaces supérieures 46, 76 l'une vers l'autre. Le premier angle limite α1 est égal ou inférieur à 5° et est compris entre 1° et 5°.

Les premiers moyens de butée 112 s'opposent donc à une séparation des deux nervures de liaison 60, 90 au-delà d'une distance prédéterminée perpendiculairement à l'axe de charnière X-X. Cette distance prédéterminée est par exemple de 3 mm.

Les premiers et seconds tampons 40, 42 sont libres en rotation autour de l'axe de charnière X-X entre la configuration alignée de l'ensemble de tampons 6 et la configuration dans laquelle le second tampon 42 forme par rapport au premier tampon 40 le premier angle limite.

Les premiers moyens de butée 112 comprennent un élément de butée 114 comportant deux surfaces de butée 116, 118 dirigées l'une vers l'autre. En l'occurrence, l'élément de butée 114 est un boulon ayant une vis et un écrou. Les deux surfaces de butée 116, 118 s'appliquent sur les nervures de liaison 60, 90.

A cet effet, chaque nervure de liaison 60, 90 comporte un trou traversant 120 qui est traversé par l'élément de butée 114. Le trou traversant 120 est disposé approximativement au milieu de la hauteur de la nervure de liaison 60, 90, donc dans la fibre neutre. De plus, le trou traversant 120 est disposé au milieu de la longueur axiale du côté de liaison 54, 84.

Les moyens de butée 112 sont réglables, de telle sorte que le premier angle limite α1 est réglable. Dans le cas présent, ce réglage est obtenu en déplaçant l'écrou par rapport à la vis.

En variante, l'élément de butée 114 peut comprendre une goupille. Egalement en variante, les premiers moyens de butée 112 comprennent des moyens d'amortissement, tels que des éléments amortisseurs en matière plastique (non-représentés) disposés entre l'élément de butée 114 et les nervures de liaison 60, 90.

L'ensemble de tampons 6 comporte par ailleurs des seconds moyens de butée 122 adaptés pour limiter l'angle de brisure du second tampon 42 par rapport au premier tampon 40 autour de l'axe de charnière X-X à un second angle limite α2, et ceci dans un sens de rotation éloignant les deux surfaces supérieures 46, 76 l'une de l'autre. Le second angle limite est par exemple inférieur à 3°.

Les seconds moyens de butée 122 comprennent un premier nez 124 disposé sur la première nervure de liaison 60 du premier tampon 40 et un second nez 126 disposé sur la seconde nervure de liaison 90 du second tampon 42. Les premier 124 et second nez 126 sont disposés adjacents au bord inférieur libre de la nervure de liaison 60, 90 correspondante.

Les premiers et seconds tampons 40, 42 sont libres en rotation autour de l'axe de charnière X-X entre la configuration alignée de l'ensemble de tampons 6 et la configuration dans laquelle le second tampon 42 forme par rapport au premier tampon 40 le second angle limite α2.

Le second angle limite α2 est par ailleurs défini par les premiers moyens de butée 112 étant donné que lorsque le second angle limite α2 est atteint, les premiers moyens de butée 112 s'opposent à la séparation des deux nervures de liaison 60, 90 au-delà du second angle limite α2.

Le dispositif de voirie 2 est en outre muni d'une première charnière 130 adaptée pour guider l'ensemble de tampons 6 autour d'un premier axe de basculement A1-A1 autour du cadre 4 entre la position fermée et la position ouverte. La première charnière 130 comporte un premier charnon de cadre 132 et un premier charnon de tampon 134.

Le dispositif de voirie 2 est en outre muni d'une seconde charnière 136 adaptée pour guider l'ensemble de tampons 6 autour d'un second axe de basculement A2-A2 autour du cadre 4 entre la position fermée et la position ouverte. La seconde charnière 136 comporte un premier charnon de cadre 138 et un premier charnon de tampon 140.

Le dispositif de voirie 2 des Figures 1 à 9 est une variante non-bloquée. Le dispositif de voirie 2 ne comporte donc pas de moyens de verrouillage ou de blocage s'opposant à un soulèvement de l'ensemble de tampons 6 par rapport au cadre 4 ou à un basculement de l'ensemble de tampons 6 depuis sa position fermée vers sa position ouverte.

Le dispositif de voirie fonctionne de la façon suivante.

On part de la configuration fermée.

Dans cette configuration, l'ensemble de tampons 6 est disposé dans le cadre 4 et toutes les surfaces d'appui des deux tampons 40 et 42 s'appliquent sur les surfaces d'appui du cadre associées. En fonction des désalignements éventuels des divers appuis des deux tampons sur le cadre, l'angle de brisure entre les deux tampons 40, 42 est situé entre 0° (configuration alignée) et le second angle limite α2 ou entre 0° et le premier angle limite α1.

Lors du passage d'un véhicule, les deux tampons ne boitent donc pas par rapport au cadre, en raison d'une stabilité d'appui en trois points.

Afin d'ouvrir le dispositif de voirie 2 par basculement de l'ensemble de tampons 6 autour du cadre, on introduit un organe de manoeuvre dans une ouverture de manoeuvre du premier tampon 40 et on soulève le premier tampon 40 par rapport au cadre et par rapport au second tampon 42 autour le l'axe de charnière X-X, jusqu'à ce que le premier tampon 40 et le second tampon 42 soient dans la configuration dans laquelle le second tampon 42 forme par rapport au premier tampon 40 le premier angle limite α1.

Ensuite, on poursuit le soulèvement du premier tampon 40 par rapport au cadre 4. Le premier tampon 40 et le second tampon 42 basculent alors d'un seul bloc autour de l'axe de basculement A2-A2 jusqu'à ce que l'ensemble de tampons 6 soit dans la position ouverte (voir Figure 2).

En variante, on peut aussi introduire un organe de manoeuvre dans une ouverture de manoeuvre du second tampon 42 et soulever le second tampon 42 par rapport au cadre et par rapport au premier tampon 40 autour le l'axe de charnière X-X, jusqu'à ce que le second tampon 42 et le premier tampon 40 soient dans la configuration dans laquelle le premier tampon 40 forme par rapport au second tampon 42 le premier angle limite α1.

Ensuite, on poursuit le soulèvement du second tampon 42 par rapport au cadre 4. Le second tampon 42 et le premier tampon 40 basculent alors d'un seul bloc autour de l'axe de basculement A1-A1 jusqu'à ce que l'ensemble de tampons 6 soit dans la position ouverte.

L'ensemble de tampons 6 peut donc être ouvert, au choix, par articulation autour de l'un ou l'autre de deux côtés opposés du cadre 4.

En variante, le dispositif de voirie 2 peut également être ouvert par deux opérateurs en utilisant deux organes de manoeuvre. A cet effet, en partant de la configuration fermée, on introduit un organe de manoeuvre dans chaque ouverture de manoeuvre du premier tampon 40 et du second tampon 42. Ensuite on soulève simultanément le premier tampon 40 suivant le premier sens normal SN1 et le second tampon 42 suivant le second sens normal SN2. Les deux tampons 40, 42 basculent l'un par rapport à l'autre jusqu'à ce que le premier angle limite α1 soit atteint. Ensuite, l'ensemble de tampons 6 peut être retiré d'un seul bloc du cadre 4 sensiblement perpendiculairement par rapport au plan de cadre P-P.

Sur la Figure 10 est représentée une variante du dispositif de voirie 2 selon l'invention.

Le dispositif de voirie 2 comporte un mécanisme de poussée 150 adapté pour solliciter l'ensemble de tampons 6 vers la position ouverte. Le mécanisme de poussée 150 est muni d'un vérin à gaz 152 et d'un levier 154. Le levier 154 est fixé sur le second tampon 42. Le vérin à gaz 152 est articulé d'une part à une extrémité du levier 154 et d'autre part au cadre 4.

Le dispositif de voirie 2 comprend également une clavette de blocage 160 fixée au second tampon 42 et adaptée pour s'opposer à un soulèvement de l'ensemble de tampons 6, dans la position fermée, suivant une direction sensiblement perpendiculaire au plan de cadre P-P.

Le dispositif de voirie 2 est en outre muni d'un verrou rotatif 162 disposé sur le premier tampon 40 et mobile en rotation entre une position de blocage dans laquelle le verrou rotatif 162 empêche l'ouverture de l'ensemble de tampons 6 par articulation autour du cadre 4, et une position de libération dans laquelle l'ensemble de tampons 6 peut être ouvert par basculement par rapport au cadre 4.

L'invention peut comporter généralement l'une ou plusieurs des caractéristiques supplémentaires suivantes :

Le ou chaque tampon a une forme sensiblement triangulaire.

Le tampon comporte une nervure longitudinale s'étendant du côté inférieur du tampon.

La nervure longitudinale comporte une ouverture traversante dans laquelle est disposée la première butée.

L'ouverture traversante est disposée dans la fibre neutre de la nervure longitudinale, et de préférence à mi-hauteur de cette nervure.

Le ou chaque tampon est sans contre-dépouille.

Le tampon comporte un charnon d'articulation à un cadre.

Le tampon comporte un charnon d'articulation coopérant avec le charnon d'articulation au cadre.

## Revendications

1. Ensemble de tampons (6) pour un dispositif de voirie, du type comprenant un premier tampon (40) et un second tampon (42),
le premier tampon comportant un premier côté de liaison (54) et un premier voile (44) qui s'étend selon un premier plan de voile (T1-T1) et qui comprend une surface supérieure (46),
le second tampon comportant un second côté de liaison (84) adjacent au premier côté de liaison et un second voile (74) qui s'étend selon un second plan de voile (T2-T2) et qui comprend une surface supérieure (76),
**caractérisé en ce que** l'ensemble de tampons comprend des moyens de liaison (100) reliant le premier tampon au second tampon le long des premier et second côtés de liaison,
**en ce que** les moyens de liaison comprennent des moyens de charnière (102) définissant un axe de charnière (X-X) entre le premier tampon et le second tampon le long des premier et second côtés de liaison, et
**en ce que** les moyens de liaison (100) comprennent des premiers moyens de butée (112) adaptés pour limiter l'angle de brisure du second tampon par rapport au premier tampon autour de l'axe de charnière (X-X) à un premier angle limite (α1) et ceci dans un sens de rotation dirigeant les deux surfaces supérieures (46, 76) l'une vers l'autre.

2. Ensemble de tampons selon la revendication 1, dans lequel l'ensemble de tampons comporte des seconds moyens de butée (122) adaptés pour limiter l'angle de brisure du second tampon par rapport au premier tampon autour de l'axe de charnière (X-X) à un second angle limite (α2) et ceci dans un sens de rotation dirigeant les deux surfaces supérieures (46, 76) l'une à l'opposé de l'autre.

3. Ensemble de tampons selon l'une des revendications précédentes, dans lequel les moyens de charnière (102) comprennent :
- deux premières saillies (104) disposées sur le premier tampon (40), dirigées vers le second tampon et adaptées pour s'opposer à un déplacement relatif du premier tampon par rapport au second tampon perpendiculairement au premier plan de voile (T1-T1) et
- deux secondes saillies (108) disposées sur le second tampon (42), dirigées vers le premier tampon et adaptées pour s'opposer à un déplacement relatif du second tampon par rapport au premier tampon perpendiculairement au second plan de voile (T2-T2)..

4. Ensemble de tampons selon l'une des revendications précédentes, dans lequel les premiers moyens de butée (112) comprennent un élément de butée (114) comportant deux surfaces de butée (116, 118) dirigées l'une vers l'autre, notamment un boulon ou une goupille.

5. Ensemble de tampons selon l'une des revendications précédentes, dans lequel les premiers moyens de butée (112) sont réglables de telle sorte que le premier angle limite (α1) est réglable.

6. Ensemble de tampons selon la revendication 5, dans lequel les premiers moyens de butée (112) comportent des moyens d'amortissement, notamment des éléments amortisseurs en matière plastique.

7. Ensemble de tampons selon l'une quelconque des revendications précédentes, dans lequel le premier tampon (40) et le second tampon (42) sont identiques, notamment le second tampon est tourné de 180° par rapport au premier tampon.

8. Ensemble de tampons selon l'une quelconque des revendications précédentes, dans lequel au moins un tampon, et de préférence le premier (40) et le second tampon (42), est/sont fabriqué/s d'une seule pièce, notamment en fonte.

9. Ensemble de tampons selon l'une quelconque des revendications précédentes, dans lequel chaque tampon comporte trois, de préférence exactement trois, surfaces d'appui (62, 64, 66 ; 92, 94, 96) sur un cadre.

10. Dispositif de voirie, notamment regard d'accès à des installations de télécommunication, du type comportant un cadre (4), **caractérisé en ce que** le dispositif de voirie comporte en outre un ensemble de tampons (6) selon l'une quelconque des revendications précédentes.

11. Utilisation d'un dispositif de voirie selon la revendication 10, comprenant les étapes successives suivantes :
- soulèvement du premier tampon (40) par rapport au second tampon (42) en rotation autour de l'axe de charnière (X-X) pendant que le second tampon reste en appui sur des surfaces d'appui (18, 20, 22) du cadre jusqu'à ce que le second tampon et le premier tampon forment le premier angle limite (α1),
- soulèvement du premier et du second tampon d'un seul bloc par rapport au cadre, pendant que le premier et le second tampon sont dans la configuration dans laquelle le second tampon et le premier tampon forment le premier angle limite (α1).

## Patentansprüche

1. Baugruppe von Deckeln (6) für eine Verkehrswegeeinrichtung, des Typs, die einen ersten Deckel (40) und einen zweiten Deckel (42) aufweist,
wobei der erste Deckel eine erste Verbindungsseite (54) und eine erste Abdeckung (44) aufweist, die sich entlang einer ersten Abdeckungsebene (T1-T1) erstreckt und eine obere Fläche (46) aufweist,
wobei der zweite Deckel eine zweite Verbindungsseite (84) benachbart zu der ersten Verbindungsseite und eine zweite Abdeckung (74) aufweist, die sich entlang einer zweiten Abdeckungsebene (T2-T2) erstreckt und eine obere Fläche (76) aufweist,
**dadurch gekennzeichnet, dass** die Baugruppe von Deckeln Verbindungsmittel (100) aufweist, die den ersten Deckel mit dem zweiten Deckel entlang der ersten und der zweiten Verbindungsseite verbinden,
dass die Verbindungsmittel Gelenkmittel (102) aufweisen, die zwischen dem ersten Deckel und dem zweiten Deckel entlang der ersten und der zweiten Verbindungsseite eine Gelenkachse (X-X) definieren, und
dass die Verbindungsmittel (100) erste Anschlagsmittel (112) aufweisen, die angepasst sind, um den Knickwinkel des zweiten Deckels bezüglich des ersten Deckels um die Gelenkachse (X-X) auf einen ersten Begrenzungswinkel (α1) zu begrenzen, und dies in einer Drehrichtung, die die beiden oberen Flächen (46, 76) aufeinander zu lenkt.

2. Baugruppe von Deckeln gemäß Anspruch 1, wobei die Baugruppe von Deckeln zweite Anschlagsmittel (122) aufweist, die angepasst sind, um den Knickwinkel des zweiten Deckels bezüglich des ersten Deckels um die Gelenkachse (X-X) auf einen zweiten Begrenzungswinkel (α2) zu begrenzen, und dies in einer Drehrichtung, die die beiden oberen Flächen (46, 76) bezüglich einander in entgegengesetzter Richtung lenkt.

3. Baugruppe von Deckeln gemäß einem der vorhergehenden Ansprüche, wobei die Gelenkmittel (102) aufweisen:
- zwei erste Vorsprünge (104), die auf dem ersten Deckel (40) angeordnet sind, in Richtung des zweiten Deckels gerichtet sind und angepasst sind, um einer Relativbewegung des ersten Deckels bezüglich des zweiten Deckels senkrecht zu der ersten Abdeckungsebene (T1-T1) entgegenzuwirken, und
- zwei zweite Vorsprünge (108), die auf dem zweiten Deckel (42) angeordnet sind, in Richtung des ersten Deckels gerichtet sind und angepasst sind, um einer Relativbewegung des zweiten Deckels bezüglich des ersten Deckels senkrecht zu der zweiten Abdeckungsebene (T2-T2) entgegenzuwirken.

4. Baugruppe von Deckeln gemäß einem der vorhergehenden Ansprüche, wobei die ersten Anschlagsmittel (112) ein Anschlagselement (114) aufweisen, das zwei Anschlagsflächen (116, 118), die einander zugewandt sind, insbesondere einen Bolzen oder einen Stift aufweist.

5. Baugruppe von Deckeln gemäß einem der vorhergehenden Ansprüche, wobei die ersten Anschlagsmittel (112) derart verstellbar sind, dass der erste Begrenzungswinkel (α1) verstellbar ist.

6. Baugruppe von Deckeln gemäß Anspruch 5, wobei die ersten Anschlagsmittel (112) Dämpfungsmittel, insbesondere Dämpfungselemente aus Kunststoff aufweisen.

7. Baugruppe von Deckeln gemäß irgendeinem der vorhergehenden Ansprüche, wobei der erste Deckel (40) und der zweite Deckel (42) identisch sind, insbesondere der zweite Deckel bezüglich des ersten Deckels um 180° gedreht ist.

8. Baugruppe von Deckeln gemäß irgendeinem der vorhergehenden Ansprüche, wobei mindestens ein Deckel und vorzugsweise der erste (40) und der zweite Deckel (42) aus einem einzigen Stück, insbesondere aus einem Guss hergestellt ist/sind.

9. Baugruppe von Deckeln gemäß irgendeinem der vorhergehenden Ansprüche, wobei jeder Deckel drei, vorzugsweise genau drei Stützflächen (62, 64, 66; 92, 94, 96) auf einem Rahmen aufweist.

10. Verkehrswegeeinrichtung, insbesondere Zugangsschacht zu Telekommunikationseinrichtungen, des Typs, der einen Rahmen (4) aufweist, **dadurch gekennzeichnet, dass** die Verkehrswegeeinrichtung ferner eine Baugruppe von Deckeln (6) gemäß irgendeinem der vorhergehenden Ansprüche aufweist.

11. Verwendung einer Verkehrswegeeinrichtung gemäß Anspruch 10, aufweisend die aufeinanderfolgenden folgenden Schritte:
- Anheben des ersten Deckels (40) bezüglich des zweiten Deckels (42), drehend um die Gelenkachse (X-X), während der zweite Deckel auf Stützflächen (18, 20, 22) des Rahmens abgestützt bleibt, bis der zweite Deckel und der erste Deckel den ersten Begrenzungswinkel (α1) ausbilden,
- Anheben des ersten und des zweiten Deckels als ein einziger Block bezüglich des Rahmens, während der erste und der zweite Deckel in der Konfiguration sind, in der der zweite Deckel und der erste Deckel den ersten Begrenzungswinkel (α1) ausbilden.

## Claims

1. An assembly of covers (6) for a roadway device, of the type comprising a first cover (40) and a second cover (42),
the first cover comprising a first linking side (54) and a first plate (44) that extends along a first plane of the plate (T1-T1) and which includes an upper surface (46);
the second cover comprising a second linking side (84) that is adjacent to the first linking side and a second plate (74) that extends along a second plane of the plate (T2-T2) and which includes an upper surface (76);
**characterized in that** the assembly of covers includes the linking means (100) that connect the first cover to the second cover along the first and second linking sides;
**in that** the linking means include hinge means (102) that define an axis of hinging (X-X) between the first cover and the second cover along the first and second linking sides; and
**in that** the linking means (100) include the first end stop means (112) that are adapted so as to limit the angle of articulation of the second cover in relation to the first cover about the axis of hinging (X- X), to a first limiting angle (α1) and with this being in a direction of rotation that directs the two upper surfaces (46, 76) towards each other.

2. An assembly of covers according to claim 1, in which the assembly of covers includes the second end stop means (122) that are adapted so as to limit the angle of articulation of the second cover in relation to the first cover about the axis of hinging (X-X), to a second limiting angle (α2) and with this being in a direction of rotation that directs the two upper surfaces (46, 76), in opposite directions away from each other.

3. An assembly of covers according to one of the preceding claims, in which the hinge means (102) include:
- two first protrusions (104) arranged on the first cover (40), being positioned to face the second cover and adapted so as to resist against a relative displacement of the first cover in relation to the second cover perpendicularly to the first plane of the plate (T1-T1); and
- two second protrusions (108) arranged on the second cover (42), being positioned to face the first cover and adapted so as to resist against a relative displacement of the second cover in relation to the first cover perpendicularly to the second plane of the plate (T2- T2).

4. An assembly of covers according to one of the preceding claims, in which the first end stop means (112) include an end stop element (114) comprising two end stop surfaces (116, 118) that are directed towards each other, in particular a bolt or a cotter pin.

5. An assembly of covers according to one of the preceding claims, in which the first end stop means (112) are adjustable in a manner such that the first limiting angle (α1) is adjustable.

6. An assembly of covers according to claim 5, in which the first end stop means (112) include damping means, in particular shock absorbing elements made of plastic material.

7. An assembly of covers according to any one of the preceding claims, in which the first cover (40) and the second cover (42) are identical, in particular the second cover is turned 180° in relation to the first cover.

8. An assembly of covers according to any one of the preceding claims, in which at least one cover, and preferably the first (40) and the second cover (42), is/are fabricated in one single piece, in particular out of cast-iron.

9. An assembly of covers according to any one of the preceding claims, in which each cover has three, preferably exactly three, support surfaces (62, 64, 66, 92, 94, 96) on a frame.

10. A roadway device, in particular an access manhole for accessing telecommunications installations or facilities, of the type comprising a frame (4), **characterized in that** the roadway device includes in addition an assembly of covers (6) according to one any of the preceding claims.

11. Use of a roadway device according to claim 10, which includes the following successive steps:
- lifting up of the first cover (40) in relation to the second cover (42) in rotation about the axis of hinging (X-X) while the second cover remains in place supported on the support surfaces (18, 20, 22) of the frame until such point as the second cover and the first cover form the first limiting angle (α1)
- lifting up of the first cover and the second cover, together as a single unit, relative to the frame, while the first cover and the second cover are in the configuration in which the second cover and the first cover form the first limiting angle (α1).
